# FASCICULE DE BREVET EUROPEEN

(11) **EP 0 281 483 B1**
(45) Date de publication et mention de la délivrance du brevet: **28.11.1990**
(21) Numéro de dépôt: 88400508.3
(22) Date de dépôt: 03.03.1988
(51) Int. Cl.: E05D 5/06, E05F 1/12, B62D 25/12

(54) **Dispositif d'articulation à charnière pour couvercles de coffre à bagages de véhicules automobiles**
Scharnierverbindung für einen Kofferraumdeckel eines Kraftfahrzeuges
Hinge device for the boot lid of a motor vehicle

(30) Priorité: 03.03.1987 FR 8702820
(43) Date de publication de la demande: 07.09.1988
(73) Titulaire: REGIE NATIONALE DES USINES RENAULT, 92109 Boulogne-Billancourt (FR)
(72) Inventeur: Le Maire, Guy, F-92500 Rueil-Malmaison (FR); Guignot, Serge, F-92100 Boulogne-Billancourt (FR); Cousson, Georges, F-78960 Voisins-le-Bretonneux (FR)
(74) Mandataire: Ernst-Schonberg, Michel

(56) Documents cités:
- DE-A- 3 413 229
- FR-A- 1 241 516
- FR-A- 2 281 480
- GB-A- 970 377

## Description

L'invention concerne un dispositif d'articulation à charnière pour couvercles de coffre à bagages de véhicules automobiles du type comportant deux leviers coudés espacés qui s'articulent chacun par une extrémité à un élément de structure du véhicule tandis que l'autre extrémité supporte le couvercle ainsi qu'un moyeu équilibreur qui facilite l'ouverture du couvercle et le maintient en position ouverte.

On connait par la publication FR-A 2 281 480 un tel dispositif dans lequel les leviers coudés sont articulés à l'aide d'un axe porté par un support fixé dans le coffre à bagages sur un élément de structure du véhicule. La trajectoire et la position des leviers, notamment au cours du mouvement de fermeture du coffre, augmentent les risques de détérioration des bagages et limitent, de ce fait, le volume de chargement du coffre.

La publication DE-A 3 413 229 décrit un dispositif d'articulation correspondant au préambule de la revendication 1, comportant deux leviers coudés qui s'articulent par une extrémité à un élément de structure du véhicule hors du champ de montage du vitrage.

L'invention remédie à l'inconvénient précité et a pour objet de faciliter le montage du couvercle du coffre à bagages sur la gouttière d'écoulement des eaux de ruissellement avant le montage du vitrage.

Suivant l'invention, les articulations des leviers coudés sont situées dans des dièdres formés par un élément de vitrage et la paroi d'un élément coudé d'une gouttière fractionnée en éléments dont l'un portant l'articulation possède une paroi parallèle à l'extrémité articulée du levier en position fermée du couvercle, ladite paroi comportant une surface de collage du vitrage dont l'arête en porte à faux est placée dans le creux du levier en position ouverte du couvercle.

D'autres caractéristiques et avantages de l'invention ressortiront de la description d'un mode de réalisation du dispositif faite en référence au dessin annexé, dans lequel:
- la figure 1 est une représentation en perspective de la partie arrière d'un véhicule automobile équipé du dispositif suivant l'invention;
- la figure 2 est une section longitudinale du dispositif en position fermée du couvercle.

Sur la figure 1, le couvercle ou capot 1 du coffre 2 à bagages d'un véhicule automobile défini par sa carrosserie 3, prolonge vers l'arrière le vitrage non représenté de la lunette arrière.

Le couvercle 1 est porté par un élément 5 de structure du véhicule par l'intermédiaire de deux leviers coudés 6 espacés transversalement et respectivement montés à articulation sur des supports 7 vissés sur le fond 8 d'une gouttière 9.

Les articulations 10 des leviers 6 peuvent être réalisées au moyen d'axes ou de rotules portés par l'extrémité de chaque levier 6. Lesdits axes ou rotules sont alors engagés entre deux branches parallèles 11 des supports 7.

L'autre extrémité des leviers 6 supporte le capot 1, ce dernier étant soumis à l'action d'un moyen équilibreur 12 monté en compression entre le support 7 et un point d'accrochage sur la capot 1.

Selon l'invention, l'articulation telle que 10 est située dans un angle dièdre formé par le vitrage 4 et une paroi oblique 13 de la gouttière 9.

Ainsi que cela apparaît à la figure 2, cet agencement de l'articulation 10 qu'elle soit constituée à partir d'un axe ou d'un élément de rotule autorise par exemple le pivotement du capot 1 entre une position fermée sensiblement horizontale du coffre 2 et une position relevée sensiblement verticale, en évitant toute interférence des leviers 6 avec une paroi quelconque de la gouttière 9 ou avec le vitrage 4.

Selon un mode de réalisation de la gouttière 9, chacun de ses coudes portant l'articulation 10 est constitué par un élément 15 raccordé à des éléments 16, 17 disposés respectivement suivant le sens transversal et longitudinal du véhicule en suivant le contour du couvercle 1. L'élément 15 peut de la sorte être réalisé par emboutissage avec sa paroi oblique 13 disposée parallèlement à l'extrémité articulée du levier 6 en position fermée du couvercle 1.

L'élément 15 porte, par ailleurs, une surface "s" de collage du vitrage 4 sur la paroi 13 qui suit sensiblement la courbure de la paroi 13 de sorte que les bords latéraux du vitrage 4 en surplomb de l'élément 15 peuvent demeurer non collés et définissent des arêtes en porte à faux, dont l'une est placée dans le creux du levier 6 en position ouverte du couvercle 1.

Cette manière de procéder est favorable au raccordement des surfaces respectives du vitrage et du couvercle en position fermée de celui-ci ainsi que cela est montré à la figure 2.

## Revendications

1. Dispositif d'articulation à charnière pour couvercles de coffre à bagages de véhicules automobiles du type comportant deux leviers coudés (6) espacés qui s'articulent chacun par une extrémité à un élément (5) de structure du véhicule tandis que l'autre extrémité supporte le couvercle (1), ainsi qu'un moyen équilibreur (12) qui facilite l'ouverture du couvercle (1) et le maintient en position ouverte, caractérisé par le fait que les articulations (10) des leviers coudés (6) sont situées dans des dièdres formés par un élément (4) de vitrage et la paroi (13) d'un élément coudé (15) d'une gouttière (9) fractionnée en éléments (15, 16, 17) dont l'un (15) portant l'articulation (10) possède une paroi (13) parallèle à l'extrémité articulée du levier (6) en position fermée du couvercle (1), ladite paroi (13) comportant une surface de collage du vitrage dont l'arête en porte à faux est placée dans le creux du levier (6) en position ouverte du couvercle (1).

2. Dispositif d'articulation selon la revendication 1, caractérisé par le fait que les articulations (10) des leviers sont constituées par des rotules.

## Patentansprüche

1. Scharnierverbindung für einen Kofferraumdeckel eines Kraftfahrzeuges, mit zwei abgekröpften, im Abstand voneinander angeordneten Hebeln (6), deren jeder mit einem Ende an einem Aufbauteil (5) des Kraftfahrzeugs angelenkt ist, während das andere Ende den Deckel (1) trägt und mit einem Gewichtsausgleich (12), der das Öffnen des Deckels (1) erleichtert und ihn in Offenstellung hält, dadurch gekennzeichnet, daß die Gelenke (10) der abgekröpften Hebel (6) im Scheitelpunkt eines V-förmigen Winkels angeordnet sind, der gebildet wird durch ein Teil (4) einer Glasscheibe und die Wand (13) des abgebogenen Teils (15) eines Wasserablaufs (9), der aus Teilen (15, 16, 17) zusammengesetzt ist, wobei das Teil (15), das das Gelenk (10) trägt, eine Wand (13) aufweist, die parallel zum angelenkten Ende des Hebels (6) in geschlossener Stellung des Deckels (1) ist und wobei die Wand (13) eine Klebfläche für die Glasscheibe aufweist, deren frei tragende Kante in den Hohlraum des Hebels (6) in Offenstellung des Deckels (1) ragt.

2. Scharnierverbindung nach Anspruch 1, dadurch gekennzeichnet, daß die Gelenke (10) der Hebel aus Kugelgelenken bestehen.

## Claims

1. A hinge mounting arrangement for lids of luggage compartments of motor vehicles of the type comprising two spaced cranked levers (6) which are each pivotally connected at one end to a structural element (5) of the vehicle while the other end supports the lid (1), and a balancing means (12) which facilitates opening of the lid (1) and holds it in an opened position, characterised in that the pivot mountings (10) of the cranked levers (6) are disposed in dihedrons formed by a window glass element (4) and the wall (13) of a cranked element (15) of a gutter (9) which is divided into elements (15, 16, 17), of which one (15) which carries the pivot mounting (10) has a wall (13) which is parallel to the pivoted end of the lever (6) in the closed position of the lid (1), said wall (13) comprising a surface for glueing of the window glass whose edge in cantilever relationship is placed in the hollow configuration of the lever (6) in the opened position of the lid (1).

2. A mounting arrangement according to claim 1 characterised in that the pivot mountings (10) of the levers are formed by ball joints.
